# FASCICULE DE BREVET EUROPEEN

(11) **EP 2 220 951 B1**
(45) Date de publication et mention de la délivrance du brevet: **10.07.2013**
(21) Numéro de dépôt: 10153671.2
(22) Date de dépôt: 16.02.2010
(51) Int. Cl.: A41B 11/12, A41B 11/14

(54) **Article de lingerie tricoté élastique à bord rapporté collé**
Elastischer Strickwäscheartikel mit angeklebtem Zusatzsaum
Elastic knitwear lingerie item with added glued edge

(30) Priorité: 18.02.2009 FR 0900748
(43) Date de publication de la demande: 25.08.2010
(73) Titulaire: Dbapparel Operations, 92500 Rueil Malmaison (FR)
(72) Inventeur: Perron, Maurice, 71400, Autun (FR); Massotte, Laurent, 71400, Tavernay (FR)
(74) Mandataire: Bertrand, Didier

(56) Documents cités:
- EP-A- 0 034 981
- EP-A- 2 002 740
- BE-A- 388 297
- GB-A- 1 427 777
- US-A1- 2008 282 451

## Description

La présente invention concerne un article de lingerie tricoté élastique fin, et notamment un article chaussant.

L'invention concerne plus particulièrement un collant obtenu par tricotage. Il est connu, par exemple par les documents GB 1 427 777 et EP 0 034 981, de fabriquer des collants en tricotant deux tubes sur un métier circulaire, en ouvrant le haut de chaque tube le long d'une découpe sensiblement verticale et en assemblant les deux tubes au niveau des bords desdites découpes de manière à former la partie de culotte du collant. La partie de ceinture du collant est formée en cousant une bande de ceinture rapportée ou plus traditionnellement par une double épaisseur de tricot obtenue lors du tricotage lui-même et dont les dimensions et la texture varient en fonction des caractéristiques de construction et d'épaisseur de la partie inférieure à la ceinture. Dans le cas des collants classiques, cette texture est particulièrement fine et élastique.

Ce type de construction de ceinture, s'il assure la fonction de maintien de manière satisfaisante, procure en revanche de l'inconfort dû à une force importante (qui comprime le ventre, marque la peau, ...) et présente un aspect inesthétique lié à la surépaisseur trop importante inhérente à ces constructions connues (avec un inconvénient regretté par les utilisatrices qui est de laisser voir la ceinture du collant sous les vêtements et/ou de rouler).

On connaît par le document EP 2 002 740 un article de lingerie, tel qu'un bas, dans lequel on vient fixer un manchon cylindrique tel qu'une jarretière en dentelle, à la partie supérieure et extérieure du bas, en la thermocollant à l'aide d'une bande d'adhésif peu large déposée périphériquement. La constitution exacte de la partie supérieure du bas n'est pas décrite. La partie décorative qui est ainsi collée n'est pas une partie hautement élastique et elle est collée de manière à être relativement libre par rapport au bas, en dehors de la bande étroite (1 cm) d'adhésif par laquelle elle est collée au bas.

On connaît aussi par le document US 2008/0282451 un slip dont les ouvertures de jambe ou de ceinture sont pourvues d'une bande élastique se présentant sous forme d'un tube aplati dont on vient thermocoller une des faces sur le tricot. Il en résulte au niveau des ouvertures ainsi renforcées au minimum trois épaisseurs de tricot qui risquent d'être inconfortables au porter.

Le but de l'invention est de proposer un nouveau type de ceinture, ou plus généralement de bord de maintien, pour un article tricoté élastique fin, notamment un collant, qui ne présente pas ces inconvénients, et soit au contraire très confortable au porter.

L'invention atteint son but grâce à un article de lingerie tricoté élastique fin, présentant un corps tricoté dans un tricot fin et se terminant du côté d'une ouverture par un bord de maintien élastique comprenant une partie tricotée de bordure dans la continuité du tricot fin du corps et une bande de matière élastique thermocollée sur ladite partie tricotée de bordure, **caractérisé en ce que** ladite partie tricotée de bordure est constituée par une épaisseur unique de tricot fin dont le poids surfacique est supérieur à celui du corps tricoté et supérieur ou égal à 150 g/m² et présente un allongement à 15 Newton égal ou supérieur à 150%, et en ce que la bande de matière élastique est elle-même un tricot élastique de poids surfacique compris entre 180 à 210 g/m² qui présente un allongement à 15 Newtons de la bande supérieur à 130% et est thermocollé sur ladite épaisseur unique de tricot élastique fin sur sensiblement toute sa hauteur.

L'invention concerne aussi un procédé de fabrication d'un article de lingerie tricoté élastique fin, présentant un corps tricoté dans un tricot fin et se terminant du côté d'une ouverture par un bord de maintien élastique comprenant une partie tricotée de bordure dans la continuité du tricot fin du corps et une bande de matière élastique thermocollée sur ladite partie tricotée de bordure, **caractérisé en ce qu**'on utilise pour la partie tricotée de bordure une épaisseur unique de tricot fin dont le poids surfacique est supérieur à celui du corps tricoté et supérieur ou égal à 150 g/m² et présente un allongement à 15 Newton égal ou supérieur à 150%, et en ce qu'on utilise pour la bande de matière élastique est elle-même un tricot élastique de poids surfacique compris entre 180 à 210 g/m² qui présente un allongement à 15 Newtons de la bande supérieur à 130% et en ce qu'on thermocolle ladite bande de matière élastique sur ladite épaisseur de tricot élastique fin sur sensiblement toute sa hauteur.

Selon un aspect important du procédé de l'invention, on associe à la bande de matière élastique un adhésif sous forme d'un film de matière synthétique associé à la bande, d'une épaisseur inférieure à 100 µm, à une température d'association correspondant ou légèrement supérieure au point de ramollissement de l'adhésif, puis on thermocolle le complexe ainsi obtenu à une température de thermocollage qui peut être supérieure à la température d'association mais qui reste inferieure à la température de fusion du film d'adhésif.

Grâce à la légèreté et l'élasticité des matières tricotées utilisées pour l'invention, et le fait qu'on ait en tout seulement deux épaisseurs de tricot fin au niveau de la bordure (celui de la bordure proprement dite et celui de la bande élastique), celle-ci est à la fois confortable au porter tout en assurant très bien sa fonction de maintien sur le corps.

Avantageusement, la bande de matière élastique est un tricot élastique fin à base de polyamide et d'élasthanne. Il s'agit de préférence d'une charmeuse (douce et dense au porter) en polyamide incorporant, de préférence environ 20% d'élasthanne. L'allongement à 15 Newtons (selon la norme BS 4952) de la bande élastique est supérieur à 130% et par exemple compris entre 130% et 160%. La force de la bande à 80% d'allongement dans le sens de la longueur, est avantageusement de 220 à 430 cN. Le poids du tricot de la bande est avantageusement de l'ordre de 180 à 210 g/m² (norme ISO 3801) Le tricot de base de l'article a, au niveau de la bordure, avantageusement un allongement à 15 Newtons égal ou supérieur à 150%.

Avantageusement, la bande de matière élastique est thermocollée au moyen d'un film très mince associé à la bande, c'est-à-dire dont l'épaisseur avant collage est avantageusement inférieure à 100 µm, et de préférence inférieure ou égale à 50 µm. Le film est avantageusement un film continu de matière synthétique, en particulier thermofusible. De manière préférée, il s'agit d'un film de polyuréthanne. Comme déjà évoqué, l'association du film à la bande est contrôlée de manière à être suffisante pour permettre la manipulation du complexe bande/film, mais est suffisamment légère pour ne pas bloquer l'élasticité du tricot ni celle du film de polyuréthanne lui-même. À ce titre, l'utilisation de la charmeuse, à la surface très dense et presque glacée, est particulièrement avantageuse en ce qu'elle offre moins d'accrochage bloquant au film d'adhésif.

Par exemple, dans le cas d'un film de polyuréthanne, l'association est faite à une température correspondant au point de ramollissement du polyuréthanne (typiquement environ 94°C) ou légèrement supérieure à ce point, ce qui permet au polyuréthanne d'imprégner faiblement les fibres de tricot voisine et de réaliser l'association demandée.

L'allongement du complexe ainsi obtenu à 15 N est avantageusement d'au moins 120%, et de préférence de l'ordre de 120% à 150%.

Le thermocollage subséquent du complexe au tricot de base se fait à une température qui peut être et est avantageusement supérieure à la température d'association du complexe, mais qui reste de toute façon inférieure à la température de fusion du film (par exemple environ 190 °C pour un film de polyuréthanne) de manière à ne pas dégrader l'élasticité du film.

En pratique, pour la réalisation d'un collant, le complexe (la bande et son film associé) est disposé sur le bord d'un tube tricoté en simple épaisseur et ouvert, à l'état tendu ; le complexe est appliqué à l'aide d'une presse adaptée pour thermocoller, grâce aux conditions de chaleur et de pression, la bande au bord du tube grâce au film. Une fois fixée, la bande thermocollée et le tricot sous-jacent sont découpés, par exemple par ultrasons et selon un bord droit, courbe ou selon des vagues apportant un côté esthétique plus féminin, de sorte que, après découpe, la bande thermocollée et la bordure du collant tricotée plus épaisse que le corps du collant sont disposées l'une sur l'autre exactement, sur toute leur hauteur de quelques centimètres (par exemple 3 centimètres) ce qui donne l'apparence d'une bordure unitaire.

Deux tubes ainsi traités sont assemblés selon la technique traditionnelle pour former un collant.

De préférence, la bande est contrecollée du côté interne du bord, pour maintenir une esthétique uniforme à l'extérieur. Cette bande ainsi collée donne un côté plus habillé et moins bas-de-gamme, notamment sur un article de type « collant ».

Dans un mode de réalisation très avantageux de l'invention, l'article auquel elle s'applique est un collant tricoté d'un poids surfacique globalement inférieur à 100 g/m² à l'exception du bord de maintien dont le poids surfacique atteint par tricotage une valeur sensiblement égale ou supérieure à 150 g/m². Cette densité supérieure du tricot au niveau de la bordure est importante non seulement pour les caractéristiques de résistance et d'allongement, mais aussi pour que l'adhésif du complexe ne traverse pas cette épaisseur de tricot et ne soit pas visible.

Il a été procédé à des essais pour comparer les forces/allongements par taille sur un collant A fabriqué avec une ceinture conventionnelle double épaisseur de 30 mm de hauteur, et un collant B fabriqué avec une ceinture simple épaisseur sur laquelle a été contrecollée une bande de 30 mm de hauteur de charmeuse polyamide/élasthanne commercialisée par la société LIEBAERT sous la référence CN 1985 à l'aide d'un film de polyuréthanne de 50 µm. Les résultats sont les suivants :

| | Force (g) | Allongement (cm) |
|---|---|---|
| A taille 1-2 | 250-670 | 58-75 |
| A taille 3-4 | 250-570 | 60-77 |
| B taille 1-2 | 220-310 | 55-65 |
| B taille 3-4 | 220-310 | 57-65 |

Dans un exemple comparatif particulier entre un collant de type A et un collant de type B, on a trouvé que le diagramme force/allongement était sensiblement rectiligne dans les deux cas mais décalé en ordonnées : pour la ceinture de l'invention, des allongements d'environ 59,7 cm à 64,4 cm correspondent à des forces d'environ 230 à 300 grammes, alors que les mêmes allongements correspondent à des forces d'environ 510 à 580 grammes pour une ceinture de l'art antérieur.

Ces résultats montrent que les ceintures conformes à l'invention exercent une contrainte moindre sur l'utilisatrice, et sont donc confortables au porter.

Le procédé de l'invention est particulièrement intéressant comme on l'a dit pour des tricots fins, c'est-à-dire d'un poids généralement compris entre 100 g/m² et 250 g/m², et de préférence entre 150 g/m² et 200 g/m². Leur épaisseur au niveau de la zone de collage est de l'ordre de 0,60 mm et, avec la bande collée, de l'ordre de 1,20 mm.

Selon une caractéristique avantageuse de l'invention, elle peut s'appliquer à un article chaussant tel qu'un collant dont le poids surfacique est globalement inférieur à 100 g/m², voire à 80 g/m² au niveau des jambes, mais dont le poids surfacique au niveau de la ceinture où est appliqué le film thermocollé est augmenté par rapport au poids de la région environnante, pour être de préférence voisin de 150 g/m² ou supérieur à cette valeur. Cette augmentation est avantageusement obtenue lors du tricotage par ajout de fils plus gros (avec utilisation de microfibres pour donner du gonflant et de l'accrochage) et/ou par une utilisation de mailles plus serrées que sur la partie environnante du corps de l'article.

Naturellement, bien qu'une application préférée concerne les ceintures de collant, on peut appliquer le même principe pour la réalisation d'un bord élastique de maintien d'autres articles de lingerie, comme des bas, mi-bas, chaussettes, culottes, etc.

Il est également possible d'utiliser en combinaison avec le complexe de l'invention une enduction de silicone sur le bord de maintien.

## Revendications

1. Article de lingerie tricoté élastique fin, présentant un corps tricoté dans un tricot fin et se terminant du côté d'une ouverture par un bord de maintien élastique comprenant une partie tricotée de bordure dans la continuité du tricot fin du corps et une bande de matière élastique thermocollée sur ladite partie tricotée de bordure, **caractérisé en ce que** ladite partie tricotée de bordure est constituée par une épaisseur unique de tricot fin dont le poids surfacique est supérieur à celui du corps tricoté et supérieur ou égal à 150 g/m² et présente un allongement à 15 Newton égal ou supérieur à 150%, et **en ce que** la bande de matière élastique est elle-même un tricot élastique de poids surfacique compris entre 180 à 210 g/m² qui présente un allongement à 15 Newtons de la bande supérieur à 130% et est thermocollé sur ladite épaisseur unique de tricot élastique fin sur sensiblement toute sa hauteur.

2. Article selon la revendication 1, **caractérisé en ce que** la bande de matière élastique est un tricot à base de polyamide et d'élasthanne.

3. Article selon l'une quelconque des revendications 1 ou 2, **caractérisé en ce que** la bande de matière élastique est thermocollée au moyen d'un film de matière synthétique thermoadhésive associé à la bande, d'une épaisseur inférieure à 100 µm.

4. Article selon la revendication 3, **caractérisé en ce que** le film est un film de polyuréthanne.

5. Article selon l'une quelconque des revendications 1 à 4, **caractérisé en ce que** la bande est contrecollée du côté interne du bord.

6. Article selon l'une quelconque des revendications 1 à 5, **caractérisé en ce qu'**il s'agit d'un collant tricoté d'un poids surfacique globalement inférieur à 100 g/m² à l'exception du bord de maintien dont le poids surfacique atteint par tricotage une valeur sensiblement égale ou supérieure à 150 g/m².

7. Procédé de fabrication d'un article de lingerie tricoté élastique fin, présentant un corps tricoté dans un tricot fin et se terminant du côté d'une ouverture par un bord de maintien élastique comprenant une partie tricotée de bordure dans la continuité du tricot fin du corps et une bande de matière élastique thermocollée sur ladite partie tricotée de bordure, **caractérisé en ce qu'**on utilise pour la partie tricotée de bordure une épaisseur unique de tricot fin dont le poids surfacique est supérieur à celui du corps tricoté et supérieur ou égal à 150 g/m² et présente un allongement à 15 Newton égal ou supérieur à 150%, et **en ce qu'**on utilise pour la bande de matière élastique est elle-même un tricot élastique de poids surfacique compris entre 180 à 210 g/m² qui présente un allongement à 15 Newtons de la bande supérieur à 130% et **en ce qu'**on thermocolle ladite bande de matière élastique sur ladite épaisseur de tricot élastique fin sur sensiblement toute sa hauteur.

8. Procédé de fabrication selon la revendication 7, **caractérisé en ce qu'**on associe à la bande de matière élastique un adhésif sous forme d'un film de matière synthétique associé à la bande, d'une épaisseur inférieure à 100 µm, à une température d'association correspondant ou légèrement supérieure au point de ramollissement de l'adhésif, puis on thermocolle le complexe ainsi obtenu à une température de thermocollage qui peut être supérieure à la température d'association mais qui reste inférieure à la température de fusion du film d'adhésif.

9. Procédé selon la revendication 8, **caractérisé en ce qu'**on fabrique deux tubes auxquels on thermocolle une bande élastique, et **en ce qu'**on assemble les deux tubes ainsi réalisés pour former un collant.

## Patentansprüche

1. Elastischer Feinstrickwäscheartikel, der einen feingestrickten Körper in einem Feinstrick aufweist, und der auf der Seite einer Öffnung mit einem elastischen Haltesaum endet, der einen gestrickten Randabschnitt in der Fortsetzung des Feinstricks des Körpers und einen Streifen aus elastischem Material umfasst, der auf den gestrickten Randabschnitt heißgeklebt ist, **dadurch gekennzeichnet, dass** der gestrickte Randabschnitt durch eine einzige Feinstrickschicht gebildet ist, deren Flächengewicht größer als dasjenige des gestrickten Körpers und größer oder gleich 150 g/m² ist und bei 15 Newton eine Dehnung von größer oder gleich 150% aufweist, und dadurch, dass der Streifen aus elastischem Material selbst ein elastisches Strickgewebe ist und ein Flächengewicht aufweist, das zwischen 180 und 210 g/m² enthalten ist, bei 15 Newton eine Dehnung des oberen Streifens von über 130% aufweist und über im Wesentlichen seine gesamte Höhe auf der einzigen elastischen Feinstrickschicht heißgeklebt ist.

2. Artikel nach Anspruch 1, **dadurch gekennzeichnet, dass** der Streifen aus elastischem Material ein Strickgewebe ist, das auf Polyamid und Elasthan basiert.

3. Artikel nach einem der Ansprüche 1 oder 2, **dadurch gekennzeichnet, dass** der Streifen aus elastischem Material mittels einer dünnen Schicht aus Heißklebe-Kunststoff, die dem Streifen zugehörig ist und eine Dicke von weniger als 100 µm aufweist, heißgeklebt ist.

4. Artikel nach Anspruch 3, **dadurch gekennzeichnet, dass** die dünne Schicht eine dünne Polyurethanschicht ist.

5. Artikel nach einem der Ansprüche 1 bis 4, **dadurch gekennzeichnet, dass** der Streifen auf der Innenseite des Saums kaschiert ist.

6. Artikel nach einem der Ansprüche 1 bis 5, **dadurch gekennzeichnet, dass** es sich um eine Strickstrumpfhose handelt, die, mit Ausnahme des Haltesaums, dessen Flächengewicht durch Stricken einen Wert von im Wesentlichen größer oder gleich 150 g/m² erreicht, ein Flächengewicht von insgesamt unter 100 g/m² aufweist.

7. Verfahren zur Herstellung eines elastischen Feinstrickwäscheartikels, der einen feingestrickten Körper in einem Feinstrick aufweist, und der auf der Seite einer Öffnung mit einem elastischen Haltesaum endet, der einen gestrickten Randabschnitt in der Fortsetzung des Feinstricks des Körpers und einen Streifen aus elastischem Material umfasst, der auf den gestrickten Randabschnitt heißgeklebt ist, **dadurch gekennzeichnet, dass** für den gestrickten Randabschnitt eine einzige Feinstrickschicht verwendet wird, deren Flächengewicht größer als dasjenige des gestrickten Körpers und größer oder gleich 150 g/m² ist und bei 15 Newton eine Dehnung von größer oder gleich 150% aufweist, und dadurch, dass für den Streifen aus elastischem Material selbst ein elastisches Strickgewebe verwendet wird, das ein Flächengewicht aufweist, das zwischen 180 und 210 g/m² enthalten ist, bei 15 Newton eine Dehnung des oberen Streifens von über 130% aufweist, und dadurch, dass der Streifen aus elastischem Material über im Wesentlichen seine gesamte Höhe auf der elastischen Feinstrickschicht heißgeklebt wird.

8. Herstellungsverfahren nach Anspruch 7, **dadurch gekennzeichnet, dass** mit dem Streifen aus elastischem Material ein Klebemittel in der Form einer dünnen Schicht aus Kunststoff, die dem Streifen zugehörig ist, die eine Dicke von weniger als 100 µm aufweist, bei einer Verbindungstemperatur verbunden wird, die dem Erweichungspunkt des Klebemittels entspricht oder leicht höher ist, dann der so erhaltene Komplex bei einer Heißklebetemperatur, die höher sein kann als die Verbindungstemperatur, aber unterhalb der Schmelztemperatur der dünnen Klebemittelschicht bleibt, heißgeklebt wird.

9. Verfahren nach Anspruch 8, **dadurch gekennzeichnet, dass** zwei Röhren hergestellt werden, auf die ein elastischer Streifen heißgeklebt wird, und dadurch, dass die zwei so ausgeführten Röhren aneinandergefügt werden, um eine Strumpfhose zu bilden.

## Claims

1. A thin elastic knitted underwear item, having a knitted body in a thin knitted part and ending on an opening side by a holding elastic edge comprising a knitted edge part extending from the body thin knitted part and a strip of elastic matter heat sealed on said knitted edge part, **characterized in that** said knitted edge part consists in a single layer of thin knitted part whose specific weight is higher than that of the knitted body and equal to, or higher than, 150 g/m2 and presents a lengthening under 15 Newton equal to, or higher than, 150%, and **in that** the strip of elastic matter is itself an elastic knitted part having a specific weight ranging from 180 to 210 g/m2 which presents a strip lengthening under 15 Newton higher than 130% and is heat sealed on said single layer of thin elastic knitted part substantially on all its height.

2. The item according to claim 1, **characterized in that** the strip of elastic matter is a knitted part containing polyamide and elastane.

3. The item according to any of claims 1 or 2, **characterized in that** the strip of elastic matter is heat sealed by means of a film from a heat set adhesive synthetic matter associated to the strip, and having a thickness lower than 100 µm.

4. The item according to claim 3, **characterized in that** the film is a polyurethane film.

5. The item according to any of claims 1 to 4, **characterized in that** the strip is pasted on the edge internal side.

6. The item according to any of claims 1 to 5, **characterized in that** it is a knitted stocking of an overall specific weight lower than 100 g/m2 excepted for the holding edge whose the specific weight reaches, by knitting, a value substantially equal to, or higher than, 150 g/m2.

7. A method for manufacturing a thin elastic knitted underwear item, having a knitted body in a thin knitted part and ending on an opening side by a holding elastic edge comprising a knitted edge part extending from the body thin knitted part and a strip of elastic matter heat sealed on said knitted edge part, **characterized in that** it is used for the knitted edge part a single layer of thin knitted part whose specific weight is higher than that of the knitted body and equal to, or higher than, 150 g/m2 and presents a lengthening under 15 Newton equal to, or higher than, 150%, and **in that** it is used for the strip of elastic matter (is itself) an elastic knitted part having a specific weight ranging from 180 to 210 g/m2 which presents a strip lengthening under 15 Newton higher than 130% and **in that** said strip of elastic matter is heat sealed on said single layer of thin elastic knitted part substantially on all its height.

8. The manufacturing method according to claim 7, **characterized in that** an adhesive as a synthetic matter film associated to the strip, of a thickness lower than 100 µm, is associated to the elastic matter strip at a bonding temperature corresponding to, or slightly higher than, the softening point of the adhesive, and then the thus obtained complex is heat sealed at a heat sealing temperature which can be higher than the bonding temperature but which remains lower than the melting temperature of the adhesive film.

9. The method according to claim 8, **characterized in that** two tubes on which an elastic strip is heat sealed are manufactured, and **in that** the thus produced two tubes are assembled to form a stocking.
